# FASCICULE DE BREVET EUROPEEN

(11) **EP 0 530 072 B1**
(45) Date de publication et mention de la délivrance du brevet: **18.09.1996**
(21) Numéro de dépôt: 92402262.7
(22) Date de dépôt: 11.08.1992
(51) Int. Cl.: G05F 1/567

(54) **Procédé et dispositif de commande et régulation**
Verfahren und Vorrichtung zur Steuerung und Regelung
Method and device for control and regulation

(30) Priorité: 23.08.1991 FR 9110569
(43) Date de publication de la demande: 03.03.1993
(73) Titulaire: THOMSON-CSF, 75008 Paris (FR)
(72) Inventeur: Cariou, Laurent, F-92045 Paris la Défense (FR); Cordier, Joel, F-92045 Paris la Défense (FR)
(74) Mandataire: Benoit, Monique

(56) Documents cités:
- EP-A- 0 108 408
- WO-A-85/01134
- FR-A- 2 437 656
- US-A- 3 701 004
- US-A- 4 002 964

## Description

L'invention concerne les procédés et dispositifs destinés à commander à l'aide d'une première grandeur y une seconde grandeur x, cette seconde grandeur étant elle-même pour chacune des valeurs de la grandeur x une fonction connue d'un paramètre h que l'on ne contrôle pas. Le procédé suppose que la grandeur y est une fonction biunivoque de x : y = f(x) et que pour chacune des valeurs de la grandeur x telle que xₚ , xₚ est une fonction biunivoque d'un paramètre h tel que (xₚ ) = fₚ(h). Il s'ensuit également que pour une valeur de xₚ, y est une fonction de h, yₚ = gₚ(h).

Le procédé et le dispositif selon l'invention sont applicables chaque fois qu'un point d'abscisse h de la courbe représentant une seconde valeur y₂(h) peut se déduire du point de même abscisse h de la courbe représentant une première valeur y₁(h) par addition d'une valeur qui est une fonction linéaire de h. L'invention est extensible à une grandeur de commande initiale Y fonction biunivoque de la grandeur y, commandant une valeur X fonction biunivoque de la variable x. Les fonctions Y_{(y)}, X₍ₓ₎ et Y_{(X)} n'étant pas nécessairement linéaires.

L'invention concerne en particulier mais non pas exclusivement une commande en tension destinée à polariser en courant une diode à zone intrinsèque. Dans cette application la première grandeur y est une tension de commande U, la valeur commandée x est le courant de polarisation I de la diode à zone intrinsèque et le paramètre h influant sur la valeur du courant est la température T de la diode. La nécessité de contrôler strictement la valeur du courant I de polarisation directe d'une diode à zone intrinsèque PIN ou NIP se rencontre chaque fois que dans un circuit on veut contrôler la valeur de la résistance R de cette diode et en particulier chaque fois que la diode a une fonction d'atténuateur commandable.

Les réalisations selon l'art connu ne permettent pas d'obtenir des commandes du courant I de polarisation de la diode à zone intrinsèque bien régulées en température et ayant des temps de commutation entre deux valeurs de commande très courts. Dans les réalisations selon l'art antérieur, soit la commande est bien régulée en température mais alors les temps de commutation sont longs, soit la régulation en température est inefficace.

Le but de la présente invention est donc de permettre la commande rapide à l'aide d'une grandeur y et la régulation efficace d'une grandeur x qui pour chacune de ses valeurs xₚ est une fonction connue fₚ(h) d'un paramètre h, ce qui implique que pour chaque valeur xₚ la grandeur y est une fonction yₚ= gₚ(h), lorsque les différentes fonctions gₚ(h) ont la propriété que la valeur d'une seconde fonction gₚ′(h) peut se déduire d'une valeur d'une première fonction gₚ(h) pour la même valeur h par addition d'un terme constant et d'un terme proportionnel à l'écart entre la valeur réelle de h, hᵣ et une valeur de références hᵢ.

Un autre but de l'invention est de pouvoir fournir cette commande et cette régulation sur une large gamme de valeur de la grandeur x et sur une large gamme de variations du paramètre h.

Un autre but de l'invention est de permettre cette commande entre une valeur minimum xₘ et une valeur maximum x_{M} avec un grand nombre de pas de commande.

Pour réaliser l'invention on utilise les propriétés des amplificateurs opérationnels.

On sait que la tension de sortie d'un amplificateur opérationnel est proportionnelle à la différence des tensions appliquées sur chacune de ses deux bornes d'entrée. C'est cette propriété qui va être utilisée dans le procédé selon l'invention. Pour cela on appliquera à l'une des bornes d'entrée une tension Uᵢ égale à la tension qu'il faudrait appliquer pour obtenir, si le paramètre h avait une valeur de référence hᵢ, la valeur xᵢ que l'on veut obtenir.

On appliquera à l'autre entrée une valeur nulle si la valeur du paramètre h est effectivement égale à hᵢ et qui sera égale dans le cas contraire à une valeur fonction de la différence entre la valeur réelle du paramètre hᵣ et la valeur de référence hᵢ. La valeur appliquée à l'autre entrée sera égale à H₍ₕᵣ₋ₕᵢ₎, H₍ₕᵣ₋ₕᵢ₎ étant la valeur de la correction à appliquer à Uᵢ pour obtenir la valeur xᵢ lorsque h n'est pas égal à hᵢ mais à hᵣ. Pour appliquer le procédé il convient donc de mesurer le paramètre h à l'endroit où ce paramètre influe sur la grandeur x et de créer par calcul ou par tout autre moyen la correction nécessaire pour tenir compte de la valeur réelle hᵣ du paramètre h.

Le procédé et le dispositif selon l'invention sont particulièrement bien adaptés lorsque le changement de la tension de commande Uᵢ a pour conséquence une autorégulation en fonction du paramètre h d'une partie des moyens assurant la correction H₍ₕᵣ₋ₕᵢ₎.

L'invention concerne donc un procédé de commande d'une grandeur x entre deux valeurs xₘ et x_{M}, par action sur une grandeur de commande y avec laquelle la grandeur x est en relation biunivoque lorsque la valeur d'un paramètre h auquel est sensible la grandeur x reste constante, la grandeur y devant varier entre deux valeurs yₘ et y_{M} pour faire varier la grandeur x de xₘ à x_{M} lorsque le paramètre h a une valeur de référence hᵢ, la grandeur x étant elle-même pour chacune des valeurs xₚ commandées une fonction biunivoque du paramètre h, le paramètre h étant susceptible de varier dans un intervalle prédéterminé hₘ,h_{M} incluant la valeur de référence hᵢ, en sorte que l'on sait définir pour chacune des valeurs xₚ de la variable x une fonction yₚ = gₚ(h), yₚ étant la valeur à donner à la grandeur y pour obtenir la valeur xₚ lorsque le paramètre a la valeur h, les différentes fonctions gₚ(h) ayant la propriété que la valeur d'une seconde fonction gₚ(h) peut pour toute valeur de h comprise dans l'intervalle hₘ,h_{M} se déduire de la valeur d'une première fonction gₚ(h) pour la même valeur du paramètre h, par addition d'un terme connu en fonction de la différence entre la valeur réelle mesurée hᵣ du paramètre h et la valeur de référence hᵢ, procédé caractérisé en ce que la grandeur x est représentée par la grandeur de sortie d'un amplificateur opérationnel ayant deux entrées : une première et une seconde, en ce qu'on applique à la première entrée une tension Uᵢ représentative de la grandeur de commande yᵢ à appliquer pour obtenir la grandeur de sortie de valeur xᵢ lorsque h a la valeur de référence hᵢ, la tension Uᵢ variant de Uₘ à U_{M} lorsque xᵢ varie de xₘ à x_{M}, et en ce qu'on applique à la seconde entrée une tension V_{c} qui est la grandeur de sortie corrigée d'un capteur du paramètre h, la sortie du capteur étant corrigée de telle sorte que la tension corrigée V_{c} soit égale à 0 lorsque h est égal à hᵢ et dans le cas contraire égale a H_{(hr-hi),} la fonction H₍ₕᵣ₋ₕᵢ₎ représentant la valeur de la correction à appliquer à la grandeur de commande Uᵢ pour obtenir la valeur commandée xᵢ lorsque le paramètre h passe de la valeur de référence hᵢ à la valeur mesurée hᵣ.

Un cas particulièrement simple de réalisation de l'invention est obtenu lorsque les lois de variation de y en fonction du paramètre h sont linéaires. Dans ce cas le capteur de la grandeur h peut être un capteur linéaire, la pente de la grandeur de sortie du capteur en fonction de h étant de valeur égale et de signe opposé à l'une des pentes de yₚ en fonction de h.

L'invention est aussi bien adaptée au cas où les différentes fonctions Uₚ(h) sont quelconques mais déductibles l'une de l'autre par transformation linéaire.

Dans ces deux cas hᵢ désignant une valeur de l'intervalle hₘ h_{M} un point d'abscisse h d'une seconde courbe représentative de yₚ, en fonction de h se déduit du point de même abscisse h d'une première courbe représentative de yₚ en fonction de h par addition d'un terme constant et d'un terme proportionnel à l'écart (h-hᵢ). Le coefficient de proportionnalité est, lorsque les courbes sont des droites, le rapport des pentes de la seconde et de la première droite.

De préférence la valeur hᵢ de référence est choisie au milieu de la plage de variation de h en sorte que${\text{h}}_{\text{i}} \text{=} \frac{{\text{h}}_{\text{m}} {\text{+ h}}_{\text{M}}}{\text{2}}$

De préférence la fonction de référence yₚᵣ = gₚᵣ(h) à partir de laquelle sont déduites les autres fonctions gₚ(h) est choisie de telle sorte qu'elle corresponde à la fonction pour laquelle la grandeur xₚ commandée se situe au centre de la plage de variation de la grandeur x en sorte que cette valeur xₚᵣ soit égale à :${\text{x}}_{\text{pr}} \text{=} \frac{{\text{x}}_{\text{m}} {\text{+x}}_{\text{M}}}{\text{2}}$

Dans le cas particulièrement simple où les lois de variation de y en fonction du paramètre h sont linéaires, la tension de correction peut être appliquée par l'intermédiaire d'un amplificateur opérationnel dont le gain est rendu proportionnel à la pente de la droite représentant la grandeur yₚ en fonction du paramètre h, lorsque la grandeur commandée x à la valeur xₚ. La variation de gain est obtenue par changement de la valeur d'une résistance placée dans un circuit de contre réaction de l'amplificateur.

Si nécessaire la tension de correction est la somme de deux tensions, une tension dite de pas gros obtenue par division de la variation totale y_{M}-yₘ par le nombre u de pas gros et une tension dite de pas fin obtenue par division de la valeur d'un pas gros soit$\frac{{\text{y}}_{\text{M}} {\text{-y}}_{\text{m}}}{\text{u}}$ par le nombre v de pas fins soit$\frac{{\text{y}}_{\text{M}} {\text{-y}}_{\text{m}}}{\text{uv}}$

Le procédé et le dispositif selon l'invention seront ci-après décrits dans le cas d'application à la commande en courant d'une diode PIN.

Un mode général de réalisation, un exemple particulier de réalisation du procédé et un dispositif destiné à appliquer le procédé pour cet exemple particulier de réalisation seront ci-après décrits en référence aux dessins annexés dans lesquels :
- la figure 1 représente la variation de la résistance R d'une diode à zone intrinsèque PIN ou NIP lorsqu'elle est polarisée en direct par un courant I ;
- la figure 2 représente la valeur de la tension U à appliquer à une diode ayant un courant de sortie constant lorsque la température varie pour différentes valeurs de courant ;
- la figure 3 représente un grossissement à des fins explicatives de courbes de la figure 2 ;
- la figure 4 représente des courbes de valeurs que doit prendre une grandeur de commande y pour garder constante une grandeur commandée x lorsqu'un paramètre auquel est sensible la grandeur x, varie ;
- la figure 5 représente un schéma de l'invention sous sa forme la plus générale ;
- la figure 6 représente des droites dites de correction de la valeur de la tension de commande en fonction du paramètre h ;
- la figure 7 représente la forme de réalisation de l'invention lorsque les fonctions yₚ = gₚ(h) sont linéaires ;
- la figure 8 représente une manière de réaliser l'invention lorsque la grandeur y est elle-même commandée par une grandeur Y et que la variable commandée en finale n'est pas la variable x mais une variable X fonction biunivoque de x ;
- la figure 9 représente le schéma synoptique d'ensemble de la réalisation particulière.
- la figure 10 illustre les résultats obtenus.

L'exemple particulier d'application de l'invention qui va suivre est relatif à la commande d'un courant de polarisation d'une diode PIN.

Comme expliqué plus haut on sait que la résistance de la diode est déterminée par l'intensité I du courant de polarisation. La courbe représentant la valeur de R en fonction de I est représentée figure 1.

Cette courbe montre que R est une fonction biunivoque de I en sorte que le contrôle de I entraîne le contrôle de R. Dans cet exemple de réalisation la grandeur de contrôle "y" sera représentée par la tension U qu'il convient d'appliquer à l'entrée d'un amplificateur opérationnel pour obtenir la valeur x représentée ici par le courant de polarisation d'une diode branchée en sortie de l'amplificateur.

Le paramètre h est représenté par la température T de la diode. On sait que lorsque la température T d'une diode PIN augmente la tension de polarisation à appliquer à la diode pour obtenir un courant de sortie I constant diminue.

Les courbes représentant la tension U qu'il est nécessaire d'appliquer à l'entrée de l'amplificateur pour obtenir un courant constant lorsque la température T varie sont représentées figure 2 pour des valeurs de I de 1uA, 1mA et 10mA.

Il s'agit de droites ayant des pentes différentes.

Deux de ces droites ont été représentées figure 3, l'une de ces droites, D_{p,} représente la valeur de U en fonction de T lorsque le courant de polarisation est Iₚ, la seconde Dᵢ représente la valeur de U lorsque le courant de polarisation est Iᵢ (Iᵢ >Iₚ).

On voit sur cette figure que la droite Dᵢ peut se déduire de la droite Dₚ de la façon suivante.

Soit D₃ la droite passant par le point A de la droite Dₚ, de coordonnées Tᵢ et Uᵢ, et parallèle à la droite Dᵢ Un point de la droite Dᵢ se déduit d'un point de la droite D₃ ainsi construite par addition à la valeur de U représentée par la droite D₃ pour une valeur de T d'une valeur constante égale à AAᵢ, Aᵢ étant le point de la droite Dᵢ d'abscisse Tᵢ.

La droite D₃ ainsi construite se déduit de la droite Dₚ par addition à la valeur U_{T} donnée par la droite Dₚ pour une abscisse T d'une grandeur (U - U_{T}) proportionnelle à l'écart entre T et T_{i,} le coefficient de proportionnalité étant dans ce cas le rapport des pentes des droites Dᵢ et Dₚ.

Il en résulte que la droite Dᵢ représentant U en fonction de T lorsque I à la valeur Iᵢ se déduit de la droite Dₚ représentant la valeur de U lorsque I a la valeur Iₚ, à une constante additive près qui est ici A Aᵢ par addition à l'ordonnée U_{(T)} obtenue sur la droite Dₚ pour la valeur T d'une grandeur Kᵢₚ (T - Tᵢ) , le coefficient de proportionnalité Kᵢₚ étant dans ce cas égal au rapport des pentes des droites Dᵢ et Dₚ.

Il s'ensuit qu'un point d'une seconde droite représentant U en fonction de T pour une valeur I constante se déduit bien d'un point d'abscisse T d'une première droite par addition à l'ordonnée du point d'abcisse T sur la première droite d'un terme constant, ici A Aᵢ et d'un terme proportionnel à la valeur de la différence d'abscisse (T - Tᵢ), Tᵢ désignant une valeur comprise entre la température minimum Tₘ et la température maximum T_{M}.

Les différentes courbes ne sont pas nécessairement des droites ainsi la figure 4 représente un ensemble de trois courbes C₁, C₂, C₃, chacune des courbes représentant la valeur à donner à la grandeur y pour conserver constante la grandeur x lorsque le paramètre h varie.

Elle représente également un point A sur la courbe C₁ de coordonnées hᵢ yᵢ et un point Aᵢ sur la courbe C₃ d'abscisse hᵢ. Le procédé est applicable si un point quelconque B de la courbe C₃ d'abscisse h se déduit du point C d'abscisse h de la courbe C₁ par addition à l'ordonnée de C de la valeur A Aᵢ et d'un terme proportionnel à y₍ₕ₋ₕᵢ₎, le coefficient de proportionnalité étant le même pour tous les points C et B des courbes C₁ et C₃, ou des courbes C₁' C₃' obtenues par une première transformation de C₁ et C₃.

Un dispositif permettant de réaliser l'invention sous sa forme la plus générale sera maintenant décrit en référence à la figure 5.

Cette figure représente une diode PIN 1 dont on souhaite commander la résistance R donc le courant au moyen d'une tension de commande U. Le dispositif de commande et de contrôle est constitué par un moyen 2. Ce moyen applique à l'entrée d'un amplificateur opérationnel de grande résistance interne 10 ayant deux entrées une première 11, une seconde 12 et une sortie 13, la tension de commande U, de la façon suivante. L'entrée 11 de cet amplificateur reçoit d'un circuit de commande 200 une tension Uᵢ qui serait la tension à appliquer pour obtenir une valeur Iᵢ du courant commandé si la température de la diode avait la valeur de référence Tᵢ.

L'entrée 12 de cet amplificateur est alimentée par la sortie d'un capteur de température 30, cette sortie étant corrigée par un moyen 40 qui reçoit la valeur de la commande en provenance du circuit de commande 200. Le capteur 30 est de préférence situé près de la diode PIN 1 en sorte que la température qu'il capte soit aussi proche que possible de celle de la diode.

Comme expliqué plus haut le procédé et le dispositif selon l'invention sont particulièrement intéressants lorsque le dispositif de correction de la tension délivrée par le capteur 30 est autorégulé. Il a été vu plus haut que lorsque les fonctions yₚ = gₚ(h) sont déductibles l'une de l'autre par transformation linéaire il est possible d'obtenir ce résultat en employant un amplificateur opérationnel. Les courbes représentant U en fonction de T pour I constant sont des droites (cf figure 2). Les corrections à appliquer sont représentées figure 6 en pointillé.

Sur cette figure, la valeur de référence Tᵢ est égale à 20°, valeur centrale de la plage -40° + 80°.

La droite B₁ de correction 1 est de pente opposée à la droite I₁ représentant U en fonction T pour I égal à une première constante 1. Il en est de même pour les droites B₂, B₃ de correction 2 et 3 et les droites I₂ et I₃ ,I= constante 2, I = constante 3.

La droite de correction B₁ croise la droite I₁ en un point d'abscisse Tᵢ = 20°. Il en est de même pour les droites de correction 2 et 3 et les droites I = constante 2 et I = constante 3. Cela signifie que pour T = 20°, la valeur à appliquer à la borne 12 est égale à 0.

Lorsque T est différent de 20° il convient d'appliquer une correction, qui par exemple si I = constante 1 est la valeur désirée, doit être proportionnelle à la différence d'ordonnée entre la droite I = constante 1 et la droite B₁ de correction 1 pour l'abscisse T considérée.

Il a été vu qu'il est possible de réaliser un dispositif utilisant un amplificateur opérationnel. Un tel dispositif est représenté figure 7. Cette figure est identique à la figure 5 mais le dispositif 40 a été détaillé. Il comporte un amplificateur opérationnel 41 comportant une sortie 12 et deux entrées 43, 44. Une boucle de retour 47 ramène la tension de sortie vers l'entrée 43 par l'intermédiaire d'une résistance variable 46, l'entrée 43 reçoit également la tension de sortie du capteur 30, la résistance variable 46 est commandée par la commande 200. La valeur de la résistance 46 est telle que le gain de l'amplificateur opérationnel 41 est proportionnel à la valeur de la pente de la droite de correction utilisée pour la valeur commandée.

Le fonctionnement est le suivant :

Lorsque T = Tᵢ la tension de sortie de l'amplificateur 41 est nulle. Elle varie ensuite proportionnellement à l'écart entre T et Tᵢ, la valeur de la pente de variation étant fixée par la valeur du gain de l'amplificateur opérationnel lui-même commandé par la valeur affichée pour le courant I par la commande 200.

La sortie 12 de l'amplificateur opérationnel 41 est la seconde entrée de l'amplificateur opérationnel 10.

La commande 200 qui commande la valeur de la tension à l'entrée de l'amplificateur 10 et la valeur de la résistance 46 placée dans la boucle de contre réaction 47 comporte deux parties 210 et 220 pour réaliser chacune de ces fonctions.

Un mode de réalisation de la partie 210 de commande 200 en liaison avec l'entrée 11 sera maintenant décrit en référence à la figure 8.

Dans ce mode de réalisation l'arrivée de commande est faite en décibel, c'est à dire en valeur logarithmique, une première linéarisation serait donc nécessaire pour revenir en valeur d'affaiblissement linéaire. L'affaiblissement souhaité est une fonction linéaire de la valeur de la résistance introduite pour réaliser l'affaiblissement. La résistance introduite est la résistance de la diode PIN 1 dont la courbe de variation en fonction de I est représentée figure 1.

Cette courbe n'étant pas une droite, il serait nécessaire d'introduire une deuxième transformation de linéarisation de telle sorte que le moyen 40 fonctionne bien de façon linéaire comme indiqué plus haut en référence à la description de la figure 7. Ces deux linéarisations sont introduites en une seule. Enfin dans cette réalisation, étant donné la précision recherchée, il fallait un pas très fin. Cela est obtenu en scindant la tension de commande en deux pas, un pas gros et un pas fin, les deux tensions étant ajoutées.

La partie 210 de commande 200 est réalisée de la façon suivante. La commande d'entrée 201 codée sur 6 bits parallèles 201a à 201 f est fournie avec un signal d'horloge. Elle permet donc d'obtenir 2⁶ soit 64 pas d'atténuation répartis ici entre 0 et 64 décibels par pas de 1 décibel.

Ces signaux sont mis aux normes TTL 0.5 V par une bascule D 202 commandée par le signal d'horloge.

Le mot binaire de sortie 203 de la bascule 202 qui représente la valeur d'entrée aux normes TTL adresse deux circuits parallèles, l'un de ces circuits dont les numéros de référence sont simples représente la commande de pas gros, l'autre dont les numéros de référence sont les mêmes mais avec un signe prime représente la commande de pas fin. Le fonctionnement de la commande de pas gros sera maintenant décrit. Le mot binaire 203 en sortie de la bascule 202 adresse une mémoire programmable 204 dont les cases permettent le stockage de 8 bits. Les valeurs stockées dans les mémoires permettent d'effectuer une transposition réalisant la linéarisation évoquée plus haut. On comprend que du fait de la linéarisation la largeur des pas en sortie de la mémoire est variable et que l'on peut avoir besoin de pas très fins qui ne peuvent être atteints que par un codage sur un nombre de bits plus importants.

On comprend également qu'un tel procédé de transposition permet de linéariser les relations de deux grandeurs en correspondance biunivoque l'une avec l'autre.

Les informations de sortie de la case adressée de la mémoire 204 sont resynchronisées par une bascule D 205 et envoyées vers un convertisseur numérique analogique (CAN) 206. Ce dernier se comporte comme une résistance dont la valeur change en fonction des valeurs d'entrée reçues.

La commande de pas fin comporte les mêmes éléments ayant les mêmes fonctions soit un ensemble de cases mémoires 204', une bascule 205' et un convertisseur numérique analogique 206'. Les deux résistances constituées par les deux convertisseurs 206 et 206' sont branchées en parallèle entre un générateur de tension de référence non représenté et l'entrée 207 d'un amplificateur opérationnel 208.

La sortie 11 de cet amplificateur est l'entrée de l'amplificateur additionneur 10 de la figure 7.

Le reste 220 de la commande 200 sera maintenant décrit en référence à la figure 9 qui représente un schéma simplifié donnant une vision synoptique de l'ensemble de commande et de régulation.

Cette figure montre que le mot de commande d'affaiblissement 203 en provenance de la bascule 202 est envoyé non seulement vers le dispositif de transformation représenté figure 8 par des mémoires 204, des bascules 205 (non représenté figure 9) et des convertisseurs 206 mais aussi vers un dispositif analogue 220 ayant une fonction identique constitué par un groupe de mémoires 221, une bascule 222 et un convertisseur numérique analogique 46 qui joue le rôle de résistance variable comme expliqué lors de la description de la figure 7. Les valeurs affichées dans les mémoires adressées par le mot de commande 203 reproduisent l'image d'une courbe relevée lors d'essais préliminaires sur une diode PIN 1 montée, dans les mêmes conditions. Elles représentent les valeurs des résistances 206 respectivement 46 à afficher pour obtenir l'affaiblissement commandé.

La programmation des mémoires peut se faire manuellement à l'aide de roues codeuses se substituant aux mémoires. On relève, dans un tableau pour T = Tᵢ les atténuations décibel par décibel jusqu'à 64 et le mot correspondant sur chacune des roues codeuses. On rentre ensuite ces informations au clavier d'un programmateur pour chacune des mémoires.

La programmation des mémoires peut également être informatisée .

La tension de sortie du capteur de température 30 constitue la tension de référence alimentant le convertisseur 46 et l'entrée 43 de l'amplificateur opérationnel 41. Il est réalisé à partir d'un capteur nu et adapté par exemple au moyen d'un amplificateur opérationnel pour que sa tension de sortie soit égale à la tension d'alimentation de l'entrée 44 de l'amplificateur opérationnel 41 lorsque la température est égale à la température de référence Tᵢ.

Dans le cas de la réalisation, l'adaptation est particulièrement simple car les courbes U en fonction de T sont des droites et qu'il existe sur le marché des capteurs donnant une tension linéaire en fonction de la température. C'est pourquoi il est possible de se contenter dans ce cas d'une adaptation par amplificateur opérationnel. Dans le cas plus général où les courbes de variation de la grandeur y en fonction de h sont quelconques mais déductibles l'une de l'autre par transformation linéaire, l'adaptation peut comprendre une association mémoire convertisseur pour établir une sortie corrigée de capteur ayant la forme de l'une des fonctions yₚ(h).

On voit donc que dans ce mode de réalisation la grandeur d'entrée Y qui est ici un affaiblissement en décibel, commande une valeur y qui est ici la valeur de la tension U appliquée à l'entrée de l'amplificateur opérationnel 10 qui, elle-même, conditionne la valeur d'une grandeur x qui est ici la valeur du courant I de sortie de l'amplificateur 10 qui lui-même conditionne une grandeur X qui est la valeur de la résistance de la diode PIN 1.

L'affaiblissement obtenu est quasiment constant lorsque la température T varie de -20° à + 80°. Les valeurs obtenues pour une commande de 16 dB et 37 dB sont représentées Figure 10.

Les temps de commutation entre deux commandes sont de l'ordre de 200 nanosecondes.

## Revendications

1. Procédé de commande d'une grandeur x entre deux valeurs xₘ et x_{M}, par action sur une grandeur de commande y avec laquelle la grandeur x est en relation biunivoque lorsque la valeur d'un paramètre h auquel est sensible la grandeur x reste constante, la grandeur y devant varier entre deux valeurs yₘ et y_{M} pour faire varier la grandeur x de xₘ à x_{M} lorsque le paramètre h a une valeur de référence hᵢ, la grandeur x étant elle-même pour chacune des valeurs xₚ commandées une fonction biunivoque du paramètre h, le paramètre h étant susceptible de varier dans un intervalle déterminé hₘ, h_{M} incluant la valeur de référence hᵢ, en sorte que l'on sait définir pour chacune des valeurs xₚ(h) de la variable x une fonction yₚ = gₚ(h), yₚ étant la valeur à donner à la grandeur y pour obtenir la valeur xₚ lorsque le paramètre a la valeur h, les différentes fonctions gₚ(h) ayant la propriété que la valeur d'une seconde fonction gₚ(h) peut pour toute valeur de h comprise dans l'intervalle se déduire de la valeur d'une première fonction gₚ(h) pour la même valeur du paramètre h par addition d'un terme connu en fonction de la différence entre la valeur réelle mesurée hᵣ du paramètre h et la valeur de référence hᵢ, procédé caractérisé en ce que la grandeur x est représentée par la grandeur de sortie d'un amplificateur opérationnel (10) ayant deux entrées : une première (11) et une seconde (12), en ce qu'on applique à la première entrée (11) une tension Uᵢ représentative de la grandeur de commande yᵢ à appliquer pour obtenir la grandeur de sortie de valeur xᵢ lorsque h a la valeur de référence hᵢ, la tension Uᵢ variant de Uₘ à U_{M} lorsque xᵢ varie de xₘ à x_{M}, et en ce qu'on applique à la seconde entrée (12) une tension corrigée V_{c} qui est représentative de la grandeur de sortie corrigée d'un capteur (30) du paramètre h, la sortie du capteur (30) étant corrigée de telle sorte que la tension corrigée V_{c} soit nulle lorsque h est égal à hᵢ et dans le cas contraire égale à H₍ₕᵣ₋ₕᵢ₎, la fonction H₍ₕᵣ₋ₕᵢ₎ représentant la valeur de la correction à appliquer à la grandeur de commande Uᵢ pour obtenir la valeur commandée xᵢ lorsque le paramètre h passe de la valeur de référence hᵢ à la valeur mesurée hᵣ.

2. Procédé selon la revendication 1 applicable dans le cas où les fonctions yₚ = gₚ(h) sont des fonctions linéaires de h définies par leurs pentes aₚ et où le capteur employé (30) donne une tension linéaire en fonction de h, caractérisé en ce que la tension de correction appliquée à la seconde entrée (12) de l'amplificateur opérationnel (10) est la tension de sortie d'un autre amplificateur opérationnel (41) ayant deux entrées : une première (44) et une seconde (43) et une sortie (12) et qui reçoit sur la première de ses entrées (44) une tension de référence et sur la seconde de ses entrées (43) la tension de sortie du capteur (30), le gain de l'autre amplificateur (41) étant rendu proportionnel à aₚ par action de la grandeur y sur une résistance (46) placée dans une boucle de retour placée entre la sortie (12) et la seconde entrée (43) de l'autre amplificateur opérationnel (41).

3. Procédé selon la revendication 1 applicable dans le cas où les fonctions yₚ=gₚ(h) sont des fonctions quelconques déductibles l'une de l'autre par transformations linéaires, caractérisé en ce que le capteur employé (30) est adapté pour reproduire l'une des courbes yₚ = gₚ(h).

4. Procédé selon la revendication 1, caractérisé en ce que la valeur de référence du paramètre hᵢ se situe au centre de la plage de variation du paramètre h.

5. Procédé selon l'une des revendications 1 ou 2, caractérisé en ce que la fonction de référence yₚᵣ = gₚᵣ(h) à partir de laquelle seront créées les fonctions gₚ(h) est celle qui donne à la grandeur x sa valeur moyenne$\frac{{\text{x}}_{\text{m}} {\text{+x}}_{\text{M}}}{\text{2}}$

6. Procédé selon la revendication 2 applicable dans le cas où la grandeur y est elle-même une fonction biunivoque d'une autre grandeur de commande Y et où la variable x agit directement sur la valeur d'une autre variable X que l'on préfère commander par Y ,Y et X étant dans ces conditions en relation biunivoque, caractérisé en ce qu'on fait subir à la grandeur Y une transformation pour qu'à chaque valeur de la grandeur Y corresponde la valeur y qui donnera en finale à la grandeur X la valeur désirée.

7. Dispositif de commande d'une grandeur x entre deux valeurs xₘ et x_{M,} par action sur une grandeur de commande y avec laquelle la grandeur x est en relation biunivoque lorsque la valeur d'un paramètre h auquel est sensible la grandeur x reste constante, la grandeur y devant varier entre deux valeurs yₘ et y_{M} pour faire varier la grandeur x de xₘ à x_{M} lorsque le paramètre h a une valeur de référence h_{i,} la grandeur x étant elle-même pour chacune des valeurs xₚ commandées une fonction biunivoque du paramètre h, le paramètre h étant susceptible de varier dans un intervalle prédéterminé hₘ, h_{M} incluant la valeur de référence hᵢ, en sorte que l'on sait définir pour chacune des valeurs xₚ une fonction yₚ = gₚ(h), yₚ étant la valeur à donner à la grandeur y pour obtenir la valeur xₚ lorsque le paramètre a la valeur h, les différentes fonctions gₚ(h) ayant la propriété que la valeur d'une seconde fonction gₚ(h) peut pour toute valeur de h comprise dans l'intervalle hₘ, h_{M} se déduire de la valeur d'une première fonction gₚ(h) pour la même valeur du paramètre h par addition d'un terme connu en fonction de la différence entre la valeur réelle mesurée hᵣ du paramètre h et la valeur de référence hᵢ, dispositif caractérisé en ce que la grandeur x est représentée par la grandeur de sortie d'un amplificateur opérationnel (10) ayant deux entrées une première (11) et une seconde (12), en ce qu'on applique à la première entrée (11) par l'intermédiaire d'une commande (200) une tension Uᵢ représentative de la grandeur de commande yᵢ à appliquer pour obtenir la grandeur de sortie de valeur xᵢ lorsque h a la valeur de référence h_{i,} la tension Uᵢ variant de Uₘ à U_{M} lorsque xᵢ varie de xₘ à x_{M}, et en ce qu'on applique à la seconde entrée (12) une tension V_{c} qui est la grandeur de sortie corrigée par un dispositif de correction (40) d'un capteur (30) du paramètre h, la sortie du capteur (30) étant corrigée par le dispositif (40) de telle sorte que la tension corrigée V_{c} soit égale à 0 lorsque h est égal à hᵢ et dans le cas contraire égale à H₍ₕᵣ₋ₕᵢ₎, la fonction H ₍ₕᵣ₋ₕᵢ₎ représentant la valeur de la correction à appliquer à la grandeur de commande Uᵢ pour obtenir la valeur commandée xᵢ lorsque le paramètre h passe de la valeur de référence hᵢ à la valeur mesurée hᵣ.

8. Dispositif selon la revendication 7, caractérisé en ce que la commande (200) comprend une première partie (210) qui commande la tension Uᵢ appliquée à l'entrée (11) de l'amplificateur opérationnel (10) et une seconde partie (220) qui commande le dispositif de correction (40).

9. Dispositif selon la revendication 8 utilisable dans le cas où les fonctions yₚ = gₚ(h) sont des fonctions linéaires de h définies par leur pente a_{p,} caractérisé en ce que le capteur (30) est un capteur linéaire et en ce que le dispositif de correction (40) est constitué par un autre amplificateur opérationnel (41) ayant deux entrées : une première (44) et une seconde (43) et une sortie (12), la première entrée (44) recevant une tension de référence et la seconde (43) recevant la tension de sortie du capteur (30), le gain de l'autre amplificateur (41) étant rendu proportionnel à aₚ par une résistance (46) placée dans une boucle de retour (47) entre la sortie (12) et la seconde entrée (43) de l'autre amplificateur (41), la valeur de la résistance (46) étant commandée par la partie (220) de la commande (200).

10. Dispositif selon la revendication 8, caractérisé en ce que la partie de commande (210) est constitué par une bascule D (202) ayant une entrée (201) et une sortie (203), l'entrée (201) recevant le mot de commande et la sortie (202) adressant une mémoire (204), la sortie de la mémoire (204) commandant un convertisseur analogique numérique (206) constituant une résistance variable raccordée à l'une des entrées (207) d'un troisième amplificateur opérationnel (208) dont la sortie (11) constitue l'une des entrées de l'amplificateur opérationnel (10).

11. Dispositif selon la revendication 10, caractérisé en ce que une bascule D (205) est interposée entre la mémoire (204) et le convertisseur (206).

12. Dispositif selon la revendication 8, caractérisé en ce que la partie de commande (210) est constituée par une bascule D(202) ayant une entrée (201) et une sortie (203), l'entrée (201) recevant le mot de commande et la sortie (203) adressant deux lignes parallèles : une première et une seconde, la première de ces lignes constituant une commande de pas gros et la seconde une commande de pas fin caractérisé en ce que chacune des lignes parallèles comporte une mémoire (204, 204') adressée par le mot en sortie de la bascule D (203) commandant un convertisseur analogique numérique (206-206') constituant une résistance variable raccordé à l'une des entrées du troisième amplificateur opérationnel (208) dont la sortie (11) constitue l'une des entrées de l'amplificateur opérationnel (10).

13. Dispositif selon la revendication 12, caractérisé en ce que des bascules D (205, 205') sont interposées entre les mémoires (204, 204') et les convertisseurs (206, 206').

14. Dispositif selon la revendication 9, caractérisé en ce que la partie de commande (220) comporte une mémoire (221) adressée par le mot de commande (203), la valeur contenue dans la mémoire adressée commandant la résistance (46) constituée par un convertisseur numérique analogique.

15. Dispositif selon la revendication 14, caractérisé en ce que une bascule D (222) est interposée entre la mémoire (221) et le convertisseur (46).

## Patentansprüche

1. Steuerverfahren für eine Größe x zwischen zwei Werten xₘ und x_{M} durch Einwirkung auf eine Steuergröße y, mit der die Größe x eineindeutig verknüpft ist, wenn der Wert eines Parameters h, auf den die Größe x anspricht, konstant bleibt, wobei die Größe y zwischen zwei Werten yₘ und y_{M} variieren muß, um die Größe x von xₘ bis x_{M} variieren zu lassen, wenn der Parameter h einen Bezugswert hᵢ besitzt, wobei die Größe x ihrerseits für jeden der gesteuerten Werte xₚ eine eineindeutige Funktion des Parameters h ist und der Parameter h in einem bestimmten Bereich von hₘ bis h_{M} variieren kann, der den Bezugswert hᵢ einschließt, so daß man für jeden der Werte xₚ(h) der Variablen x eine Funktion yₚ = gₚ(h) definieren kann, die den der Größe y zu gebenden Wert bildet, um den Wert xₚ zu erhalten, wenn der Parameter den Wert h besitzt, wobei die verschiedenen Funktionen gₚ(h) die Eigenschaft besitzen, daß der Wert einer zweiten Funktion gₚ(h) für jeden Wert von h im Intervall von hₘ bis h_{M} aus dem Wert einer ersten Funktion gₚ(h) für den gleichen Wert des Parameters h abgeleitet werden kann, indem ein abhängig von der Differenz zwischen dem realen gemessenen Wert hᵣ des Parameters h und dem Bezugswert hᵢ bekannter Wert hinzuaddiert wird, dadurch gekennzeichnet, daß die Größe x durch die Ausgangsgröße eines Operationsverstärkers (10) mit zwei Eingängen (11, 12) repräsentiert wird und daß an den ersten Eingang (11) eine für die anzulegende Steuergröße yᵢ repräsentative Spannung Uᵢ angelegt wird, um die Ausgangsgröße des Werts xᵢ zu erhalten, wenn h den Bezugswert besitzt, wobei die Spannung Uᵢ von Uₘ bis U_{M} variiert, wenn xᵢ von xₘ bis x_{M} variiert, und daß man an den zweiten Eingang (12) eine korrigierte Spannung V_{c} anlegt, die für die korrigierte Ausgangsgröße einer Meßsonde (30) für den Parameter h repräsentativ ist, wobei der Ausgang der Sonde (30) so korrigiert wird, daß die korrigierte Spannung V_{c} Null ist, wenn h dem Wert hᵢ gleicht, und ansonsten der Funktion H₍ₕᵣ₋ₕᵢ₎ gleicht, die den Wert der an die Steuergröße Uᵢ anzulegenden Korrektur repräsentiert, um den gesteuerten Wert xᵢ zu erhalten, wenn der Parameter h vom Bezugswert hᵢ zum Meßwert hᵣ übergeht.

2. Verfahren nach Anspruch 1 in Anwendung auf den Fall, daß die Funktionen yₚ = gₚ(h) lineare Funktionen von h sind, die durch ihre Steigung aₚ definiert sind, und daß die verwendete Meßsonde (30) eine Spannung liefert, die linear von h abhängt, dadurch gekennzeichnet, daß die Korrekturspannung, die an den zweiten Eingang (12) des Operationsverstärkers (10) anzulegen ist, die Ausgangsspannung eines weiteren Operationsverstärkers (41) mit zwei Eingängen (44 und 43) und einem Ausgang (12) ist, der an seinem ersten Eingang (44) eine Bezugsspannung und an seinem zweiten Eingang (43) die Ausgangsspannung der Meßsonde (30) empfängt, wobei der Verstärkungsgrad dieses anderen Verstärkers (41) durch Einwirkung der Größe y auf einen in einer Rückkopplungsschleife zwischen dem Ausgang (12) und dem zweiten Eingang (43) des weiteren Operationsverstärkers (41) befindlichen Widerstands (46) proportional zu a_{P} gemacht wird.

3. Verfahren nach Anspruch 1 in Anwendung auf den Fall, daß die Funktionen yₚ = gₚ(h) beliebige Funktionen sind, die voneinander durch lineare Transformationen abgeleitet werden können, dadurch gekennzeichnet, daß die verwendete Meßsonde (30) in der Lage ist, eine der Kurven yₚ = gₚ(h) zu reproduzieren.

4. Verfahren nach Anspruch 1, dadurch gekennzeichnet, daß der Bezugswert des Parameters hᵢ sich im Zentrum des Variationsbereichs des Parameters h befindet.

5. Verfahren nach einem der Ansprüche 1 oder 2, dadurch gekennzeichnet, daß die Bezugsfunktion yₚᵣ = gₚᵣ(h), von der aus die Funktionen gₚ(h) erzeugt werden, diejenige ist, die den Mittelwert (xₘ+x_{M})/2 der Größe x liefert.

6. Verfahren nach Anspruch 2 in Anwendung auf den Fall, daß die Größe y ihrerseits eine eineindeutige Funktion einer anderen Steuergröße Y ist und daß die Variable x unmittelbar auf den Wert einer anderen Variablen X einwirkt, die man durch Y steuern will, wobei Y und X unter diesen Bedingungen zueinander in einer eineindeutigen Beziehungen stehen, dadurch gekennzeichnet, daß man die Größe Y so transformiert, daß jedem Wert der Größe Y der Wert y entspricht, der schließlich die Größe X mit dem gewünschten Wert ergibt.

7. Steuervorrichtung für eine Größe x zwischen zwei Werten xₘ und x_{M} durch Einwirkung auf eine Steuergröße y, mit der die Größe x eineindeutig verknüpft ist, wenn der Wert eines Parameters h, auf den die Größe x anspricht, konstant bleibt, wobei die Größe y zwischen zwei Werten yₘ und y_{M} variieren muß, um die Größe x von xₘ bis x_{M} variieren zu lassen, wenn der Parameter h einen Bezugswert hᵢ besitzt, wobei die Größe x ihrerseits für jeden der gesteuerten Werte xₚ eine eineindeutige Funktion des Parameters h ist und der Parameter h in einem bestimmten Bereich von hₘ bis h_{M} variieren kann, der den Bezugswert hᵢ einschließt, so daß man für jeden der Werte xₚ eine Funktion yₚ = gₚ(h) definieren kann, die den der Größe y zu gebenden Wert bildet, um den Wert xₚ zu erhalten, wenn der Parameter den Wert h besitzt, wobei die verschiedenen Funktionen gₚ(h) die Eigenschaft besitzen, daß der Wert einer zweiten Funktion gₚ(h) für jeden Wert von h im Intervall von hₘ bis h_{M} aus dem Wert einer ersten Funktion gₚ(h) für den gleichen Wert des Parameters h abgeleitet werden kann, indem ein abhängig von der Differenz zwischen dem realen gemessenen Wert hᵣ des Parameters h und dem Bezugswert hᵢ bekannter Wert hinzuaddiert wird, dadurch gekennzeichnet, daß die Größe x durch die Ausgangsgröße eines Operationsverstärkers (10) mit zwei Eingängen (11, 12) repräsentiert wird und daß an den ersten Eingang (11) über eine Steuerung (200) eine für die anzulegende Steuergröße yᵢ repräsentative Spannung Uᵢ angelegt wird, um die Ausgangsgröße des Werts xᵢ zu erhalten, wenn h den Bezugswert hᵢ besitzt, wobei die Spannung Uᵢ von Uₘ bis U_{M} variiert, wenn xᵢ von xₘ bis x_{M} variiert, und daß man an den zweiten Eingang (12) eine Spannung V_{c} anlegt, die die von einer Korrekturvorrichtung (40) korrigierte Ausgangsgröße einer Meßsonde (30) für den Parameter h ist, wobei der Ausgang der Sonde (30) durch die Vorrichtung (40) so korrigiert wird, daß die korrigierte Spannung V_{c} Null ist, wenn h dem Wert hᵢ gleicht, und ansonsten der Funktion H₍ₕᵣ₋ₕᵢ₎ gleicht, die den Wert der an die Steuergröße Uᵢ anzulegenden Korrektur repräsentiert, um den gesteuerten Wert xᵢ zu erhalten, wenn der Parameter h vom Bezugswert hᵢ zum Meßwert hᵣ übergeht.

8. Vorrichtung nach Anspruch 7, dadurch gekennzeichnet, daß die Steuerung (200) einen ersten Teil (210), der die an den Eingang (11) des Operationsverstärkers (10) angelegte Spannung Uᵢ steuert, und einen zweiten Teil (220) aufweist, der die Korrekturvorrichtung (40) steuert.

9. Vorrichtung nach Anspruch 8 in Anwendung auf den Fall, daß die Funktionen yₚ = gₚ(h) lineare Funktionen von h sind, die durch ihre Steigung aₚ definiert sind, dadurch gekennzeichnet, daß die Meßsonde (30) eine lineare Meßsonde ist und daß die Korrekturvorrichtung (40) von einem weiteren Operationsverstärker (41) mit zwei Eingängen (44, 43) und einem Ausgang (12) gebildet wird, wobei der erste Eingang (44) eine Bezugsspannung und der zweite (43) die Ausgangsspannung der Meßsonde (30) empfängt, wobei der Verstärkungsgrad des weiteren Verstärkers (41) durch einen in einer Rückkopplungsschleife (47) zwischen dem Ausgang (12) und dem zweiten Eingang (43) des weiteren Verstärkers (41) liegenden Widerstand (46) zu aₚ proportional gemacht wird und der Wert des Widerstands (46) von dem Teil (220) der Steuerung (200) gesteuert wird.

10. Vorrichtung nach Anspruch 8, dadurch gekennzeichnet, daß der Teil der Steuerung (210) von Kippstufen (202) vom Typ D gebildet wird, die einen Eingang (201) und einen Ausgang (203) besitzen, wobei die Eingänge (201) das Steuerwort empfangen und die Ausgänge (202) einen Speicher (204) adressieren und der Ausgang des Speichers (204) einen Analog-Digital-Wandler (206) steuert, der einen an einen der Eingänge (207) eines dritten Operationsverstärkers (208) angeschlossenen variablen Widerstands bildet, wobei der Ausgang (11) dieses Operationsverstärkers einen der Eingänge des Operationsverstärkers (10) bildet.

11. Vorrichtung nach Anspruch 10, dadurch gekennzeichnet, daß Kippstufen (205) vom Typ D zwischen den Speicher (204) und den Wandler (206) eingefügt sind.

12. Vorrichtung nach Anspruch 8, dadurch gekennzeichnet, daß der Steuerteil (210) von Kippstufen (202) vom Typ D mit einem Eingang (201) und einem Ausgang (203) gebildet werden, wobei die Eingänge (201) das Steuerwort empfangen und die Ausgänge (203) zwei parallele Leitungen adressieren, von denen die erste eine Steuerleitung für den Grobschritt und die zweite eine Steuerleitung für den Feinschritt bildet, dadurch gekennzeichnet, daß jede der parallelen Leitungen einen Speicher (204, 204') besitzt, der vom Ausgangswort (203) der Kippstufen vom Typ D adressiert wird, welches einen Analog-Digital-Wandler (206, 206') steuert, der einen an einen der Eingänge des dritten Operationsverstärkers (208) angeschlossenen variablen Widerstand bildet, wobei der Ausgang (11) dieses Operationsverstärkers einen der Eingänge des Operationsverstärkers (10) bildet.

13. Vorrichtung nach Anspruch 12, dadurch gekennzeichnet, daß Kippstufen (205, 205') vom Typ D zwischen die Speicher (204, 204') und die Wandler (206, 206') eingefügt sind.

14. Vorrichtung nach Anspruch 9, dadurch gekennzeichnet, daß der Teil der Steuerung (220) einen Speicher (221) enthält, der vom Steuerwort (203) adressiert wird, wobei der im adressierten Speicher enthaltene Wert den von einem Analog-Digital-Wandler gebildeten Widerstand (46) adressiert.

15. Vorrichtung nach Anspruch 14, dadurch gekennzeichnet, daß Kippstufen (222) vom Typ D zwischen den Speicher (221) und den Wandler (46) eingefügt sind.

## Claims

1. Method for the control of a magnitude x between two values xₘ and x_{M} by action on a control magnitude y with which the magnitude x is in a one-to-one relationship when the value of a parameter h to which the magnitude x is sensitive remains constant, the magnitude y having to vary between two values yₘ and y_{M} to make the magnitude x vary from xₘ to x_{M} when the parameter h has a reference value hᵢ, the magnitude x itself being, for each of the controlled values xₚ, a one-to-one function of the parameter h, the parameter h being capable of varying in a determined interval hₘ,h_{M} including the reference value hᵢ, so that, for each of the values xₚ(h) of the variable x, it is possible to define a function yₚ = gₚ(h), yₚ being the value to be given to the magnitude y to obtain the value xₚ when the parameter has the value h, the different functions gₚ(h) having the property that the value of a second function gₚ(h) may be deduced, for any value of h included in the interval, from the value of a first function gₚ(h) for the same value of the parameter h by the addition of a known term depending on the difference between the real measured value hᵣ of the parameter h and the reference value hᵢ; the method being characterized in that the magnitude x is represented by the output magnitude of an operational amplifier (10) having two inputs: a first input (11) and a second input (12), in that, to the first input (11), there is applied a voltage Uᵢ representing the control magnitude yᵢ to be applied to obtain the output magnitude with the value xᵢ when h has the reference value hᵢ, the voltage Uᵢ varying from Uₘ to U_{M} when xᵢ varies from xₘ to x_{M}, and in that, to the second input (12), there is applied a corrected voltage V_{c} which represents the output magnitude corrected by a sensor (30) of the parameter h, the output of the sensor (30) being corrected in such a way that the corrected voltage V_{c} is zero when h is equal to hᵢ and, if the opposite is the case, equal to H₍ₕᵣ₋ₕᵢ₎, the function H₍ₕᵣ₋ₕᵢ₎ representing the value of the correction to be applied to the control magnitude Uᵢ to obtain the controlled value xᵢ when the parameter h goes from the reference value hᵢ to the measured value hᵣ.

2. Method according to Claim 1, applicable when the functions yₚ = gₚ(h) are linear functions of h defined by their slopes aₚ and when the sensor used (30) gives a linear voltage as a function of h, characterized in that the correction voltage applied to the second input (12) of the operational amplifier (10) is the output voltage of another operational amplifier (41) that has two inputs, a first input (44) and a second input (43), and an output (12), and that receives a reference voltage at the first of its inputs (44) and the output voltage from the sensor (30) at the second of its inputs (43), the gain of the other amplifier (41) being made proportional to aₚ by the action of the magnitude y on a resistor (46) placed in a feedback loop placed between the output (12) and the second input (43) of the other operational amplifier (41).

3. Method according to Claim 1, applicable to the case where the functions yₚ = gₚ(h) are any functions that can be deduced from each other by linear transformations, characterized in that the sensor used (30) is suitable for reproducing one of the curves yₚ = gₚ(h).

4. Method according to Claim 1, characterized in that the reference value of the parameter hᵢ is at the centre of the range of variation of the parameter h.

5. Method according to one of Claims 1 or 2, characterized in that the reference function yₚᵣ = gₚᵣ(h) from which the functions gₚ(h) will be created is the one that gives the magnitude x its mean value:$\frac{{\text{x}}_{\text{m}} {\text{+ x}}_{\text{M}}}{\text{2}}$

6. Method according to Claim 2, applicable when the magnitude y is itself a one-to-one function of another control magnitude Y and when the variable x acts directly on the value of another variable X which is preferably controlled by Y, Y and X being in a one-to-one relationship under these conditions, characterized in that the magnitude Y is made to undergo a transformation so that, to each value of the magnitude Y, there corresponds a value y which will finally give the desired value to the magnitude X.

7. Device for the control of a magnitude x between two values xₘ and x_{M} by action on a control magnitude y with which the magnitude x is in a one-to-one relationship when the value of a parameter h to which the magnitude x is sensitive remains constant, the magnitude y having to vary between two values yₘ and y_{M} to make the magnitude x vary from xₘ to x_{M} when the parameter h has a reference value hᵢ, the magnitude x itself being, for each of the controlled values xₚ, a one-to-one function of the parameter h, the parameter h being capable of varying in a predetermined interval hₘ,h_{M} including the reference value hᵢ, so that, for each of the values xₚ, it is possible to define a function yₚ = gₚ(h), yₚ being the value to be given to the magnitude y to obtain the value xₚ when the parameter has the value h, the different functions gₚ(h) having the property wherein the value of a second function gₚ(h) may be deduced, for any value of h included in the interval hₘ,h_{M}, from the value of a first function gₚ(h) for the same value of the parameter h, by the addition of a known term depending on the difference between the real measured value hᵣ of the parameter h and the reference value hᵢ; the device is characterized in that the magnitude x is represented by the output magnitude of an operational amplifier (10) having two inputs, a first input (11) and a second input (12), in that, to the first input (11), by means of a control (200), there is applied a voltage Uᵢ representing the control magnitude yᵢ to be applied to obtain the output magnitude with the value xᵢ when h has the reference value hᵢ, the voltage Uᵢ varying from Uₘ to U_{M} when xᵢ varies from xₘ to x_{M}, and in that, to the second input (12), there is applied a voltage V_{c} which is the output magnitude corrected by a correction device (40) of a sensor (30) of the parameter h, the output of the sensor (30) being corrected by the device (40) in such a way that the corrected voltage V_{c} is equal to 0 when h = hᵢ and, if the opposite is the case, equal to H₍ₕᵣ₋ₕᵢ₎, the function H₍ₕᵣ₋ₕᵢ₎ representing the value of the correction to be applied to the control magnitude Uᵢ to obtain the controlled value xᵢ when the parameter h goes from the reference value hᵢ to the measured value hᵣ.

8. Device according to Claim 7, characterized in that the control (200) comprises a first part (210) which controls the voltage Uᵢ applied to the input (11) of the operational amplifier (10) and a second part (220) which controls the correction device (40).

9. Device according to Claim 8, usable when the functions yₚ = gₚ(h) are linear functions of h defined by their slope aₚ, characterized in that the sensor (30) is a linear sensor and in that the correction device (40) is constituted by another operational amplifier (41) having two inputs, a first input (44) and a second input (43), and an output (12), the first input (44) receiving a reference voltage and the second input (43) receiving the output voltage from the sensor (30), the gain of the other amplifier (41) being made proportional to aₚ by a resistor (46) placed in a feedback loop (47) between the output (12) and the second input (43) of the other amplifier (41), the value of the resistor (46) being controlled by the part (220) of the control (200).

10. Device according to Claim 8, characterized in that the control part (210) is constituted by a D-type flip-flop (202) having an input (201) and an output (203), the input (201) receiving the control word and the output (202) addressing a memory (204), the output of the memory (204) controlling an analog-digital converter (206) constituting a variable resistor connected to one of the inputs (207) of a third operational amplifier (208), the output (11) of which constitutes one of the inputs of the operational amplifier (10).

11. Device according to Claim 10, characterized in that a D-type flip-flop (205) is interposed between the memory (204) and the converter (206).

12. Device according to Claim 8, characterized in that the control part (210) is constituted by a D-type flip-flop (202) having an input (201) and an output (203), the input (201) receiving the control word and the output (203) addressing two parallel lines: a first line and a second line, the first of these lines constituting a coarse-step control and the second a fine-step control, characterized in that each of the parallel lines comprises a memory (204, 204') addressed by the word output by the D-type flip-flop (203) controlling an analog-digital converter (206-206') constituting a variable resistor connected to one of the inputs of the third operational amplifier (208), the output (11) of which constitutes one of the inputs of the operational amplifier (10).

13. Device according to Claim 12, characterized in that D-type flip-flops (205, 205') are interposed between the memories (204, 204') and the converters (206, 206').

14. Device according to Claim 9, characterized in that the control part (220) comprises a memory (221) addressed by the control word (203), the value contained in the addressed memory controlling the resistor (46) constituted by a digital-analog converter.

15. Device according to Claim 14, characterized in that a D-type flip-flop (222) is interposed between the memory (221) and the converter (46).
